# EUROPÄISCHE PATENTSCHRIFT

(11) **EP 1 058 076 B1**
(45) Veröffentlichungstag und Bekanntmachung des Hinweises auf die Patenterteilung: **27.08.2003**
(21) Anmeldenummer: 00107625.6
(22) Anmeldetag: 08.04.2000
(51) Int. Cl.: F26B 13/10, F26B 25/06

(54) **Heissdampftrockner**
Superheated steam dryer
Sécheur à vapeur surchauffée

(30) Priorität: 31.05.1999 DE 29909402 U
(43) Veröffentlichungstag der Anmeldung: 06.12.2000
(73) Patentinhaber: BTM Textilmaschinen GmbH, 41061 Mönchengladbach (DE)
(72) Erfinder: Voth, Marc-Aurel, 21075 Hamburg (DE)
(74) Vertreter: Frese-Göddeke, Beate, Dr.

(56) Entgegenhaltungen:
- EP-A- 0 779 486
- DE-U- 9 101 377
- GB-A- 1 009 562

## Beschreibung

Die Erfindung betrifft einen Heißdampftrockner gemäß dem Oberbegriff des Anspruchs 1.

Die Trocknung mit Heißdampf hat gegenüber der Trocknung mit zum Beispiel erwärmter Luft wirtschaftliche und verfahrenstechnische Vorteile, die bereits in dem Buch ,, Trockner und Trocknungsverfahren von K. Kröll, Springer-Verlag 1959, Seite 37, auch S. 177 beschrieben sind. Es ist auch aus diesem Buch bekannt, daß es in der Praxis nicht ganz einfach ist, Heißdampftrockner für durchlaufenden Betrieb, z.B. für Gewebebahnen, so dicht zu bauen, daß nirgends Luft eindringt.

Bei einem gattungsgemäßen, aus der DE-A 195 46 344 bzw. der EP-A-0 779 486 bekannten Heißdampftrockner zum Wärmebehandeln einer durchlaufenden Warenbahn durch Aufblasen von Heißdampf wird das Eindringen von Luft weitgehend unterdrückt, indem die kritischen Stellen, an denen Leckströme erfahrungsgemäß auftreten, in den Boden des Gehäuses verlegt sind und die übrigen Wandungen von Durchbrüchen völlig frei sind. Dabei sind im Boden auch Einstiegluken angebracht. Die Anordnung von Einstiegluken im Boden erschwert die Zugänglichkeit der zu wartenden Teile des Heißdampftrockners und damit die Wartungsarbeiten am Heißdampftrockner. Auch Öffnungen im Boden des Gehäuses sind problematisch, durch sie kann Luft eindringen. Diese Öffnungen müssen daher abgedichtet sein.

Aufgabe der Erfindung ist, einen Heißdampftrockner gemäß dem Oberbegriff des Anspruchs 1 so auszubilden, daß Wartungsarbeiten möglichst einfach ausgeführt werden können und gleichzeitig das Eindringen von Luft weitgehend vermieden wird.

Diese Aufgabe wird dadurch gelöst, daß das dampfdichte Gehäuse zusätzlich zu dem bekannten Kammerabschnitt, der die Behandlungskammern umfaßt, einen Gangabschnitt aufweist, der sich nahe zu oder über die gesamte Länge und mindestens über die Höhe des Kammerabschnittes erstreckt. Bevorzugt ist der Gangabschnitt begehbar und hat eine entsprechende Ganghöhe. Dazu kann der Gangabschnitt nach oben oder nach unten über den Kammerabschnitt hinausragen.

Der sich über eine gesamte Seite des Kammerabschnitts entlang der Behandlungskammern erstreckende Gangabschnitt weist eine Einstiegtür auf. Nur die Öffnung für die Einstiegtür muß abgedichtet sein im Gegensatz zu mehreren Öffnungen im Boden des Gehäuses für die Einstiegluken.

Die Anordnung eines Gangabschnittes ermöglicht wegen der besseren Zugänglichkeit, zum Beispiel zu den Innenräumen der Behandlungskammern, eine Vereinfachung der Wartungsarbeiten und verhindert gleichzeitig weitgehend das Eindringen von Luft in den Heißdampftrockner.

Bei einer aus der DE-A 195 46 344 bekannten Anordnung der Antriebe der Umluftventilatoren außerhalb des Gehäuses, d. h. außerhalb des Heißdampfes, ist es baulich einfacher, die Umluftventilatoren und ihre Antriebe auf der dem Gangabschnitt gegenüberliegenden Seite des Kammerabschnitts gemäß Anspruch 2 anzuordnen.

Aus der DE-A 195 46 344 ist weiterhin bekannt, das Gehäuse hochzustellen, so daß zwischen dem Boden des Gehäuses und dem Hallenboden ein Abstand besteht. Gemäß einer in Anspruch 3 beschriebenen Ausgestaltung der Erfindung ragt der Gangabschnitt nach unten über den Kammerabschnitt hinaus, d.h. der Abstand seines Bodens zum Hallenboden ist geringer als der des Kammerabschnittes. Dabei kann der Boden des Gangabschnitts sich dicht oberhalb des Hallenbodens befinden. Der Innenraum des Gangabschnitts wird dadurch höher, der Gangabschnitt leichter begehbar.

Die Anordnung des Antriebe unter dem Bodens des Kammerabschnittes gemäß Anspruch 4 ermöglicht eine kompakte Bauweise.

Die Erfindung wird anhand eines in der Zeichnung schematisch dargestellten Beispiels weiter erläutert. Die Figur zeigt einen vertikalen Querschnitt durch das Gehäuses eines erfindungsgemäßen Heißdampftrockners.

Ein erfindungsgemäßer Heißdampftrockner zur Wärmebehandlung einer durchlaufenden Warenbahn 1 durch Aufblasen von Heißdampf weist ein dampfdichtes, wärmeisoliertes Gehäuse mit einem Kammerabschnitt 2 und einem Gangabschnitt 3 auf, die, wie in der Figur dargestellt, über die Breite des Gehäuses nebeneinander angeordnet sind. Der Kammerabschnitt 2 weist einen Einlaufschlitz- und einen Auslaufschlitz für die Warenbahn 1 auf, die in der Figur nicht zu sehen sind.

Der Einlauf- und der Auslaufschlitz können in einem Boden 4 des Kammerabschnitts 2 angebracht sein. Alternativ können sie an einer Vorder- und Rückwand des Kammerabschnitts 2 angebracht sein.

Vor dem Einlaufschlitz und hinter dem Auslaufschlitz können Schleusen angeordnet sein. Die Schleusen können wie in der DE-A 198 58 839 beschrieben, ausgebildet sein.

Der Heißdampftrockner weist eine in der Figur nicht dargestellte Transportvorrichtung für die Warenbahn 1, zum Beispiel mit Spannketten, wie in der DE-198 58 839 beschrieben oder alternativ mit einem Walzengang ausgebildet sein.

Der Kammerabschnitt 2 weist den Boden 4, eine Decke 5, zwei Seitenwände 6 und 7 und die in der Figur nicht zu sehenden Vorder- und Rückwand auf. Der Kammerabschnitt 2 umfaßt mindestens eine, meist mehrere, zum Beipsiel zwei oder sechs, baukastenartig aneinandergereihte Behandlungskammern auf.

In jeder Behandlunglungskammer ist mindestens eine Umlufteinrichtung, d. h. eine Vorrichtung zum Führen von Heißdampf im Umluftverfahren, mit einem Umluftventilator 8 und mit oberhalb und unterhalb der Warenbahn 1 angeordneten Düsenkästen 9 mit auf die Warenbahn zielenden Düsenöffnungen angeordnet.

Die Düsenöffnungen der Düsenkästen 9 können zum Beispiel runde Durchmesser aufweisen und um, ggf. in den Düsenkästen 9 angeordnete Rückströmkanäle, angeordnet sein. Alternativ können Düsenöffnungen auch schlitzförmig ausgebildet sein.

Die Umlufteinrichtung weist weiterhin, die Düsenkästen 9 umgebende Rückströmräume 10, 11, 12, eine an der Saugseite des Umluftventilators 8 angeordnete Ansaugkammer 13 mit einer Heizeinrichtung 14 und eine, an der Druckseite des Umluftventilators 6 angeordnete Zuluftkammer 15 auf.

In der jeweiligen Behandlungskammer sind eine, die Zuluftkammer 15 abtrennende, zu ihrer Seitenwand 6 parallel verlaufende Zwischenwand 16 und ein, die Ansaugkammer 13 abtrennder, parallel zum Boden 4 verlaufender Zwischenboden 17, der auf die Zwischenwand 16 stößt, angeordnet. Im Bereich unterhalb des Zwischenbodens 17 weist die Zwischenwand 16 eine, in die Ansaugkammer 13 mündende Öffnung auf, mit der die Saugseite des dort angeordneten Umluftventilators 8 verbunden ist. Auf der gegenüberliegenden Seite in der Nähe der Seitenwand 7 weist der Zwischenboden 17 eine mit einem Reinigungssieb 18 versehene Öffnung auf. Unterhalb dieser Öffnung ist die Heizeinrichtung 14, und zwar eine indirekte mit Thermoöl betriebene Heizeinrichtung, angeordnet.

Die Zuluftkammer 13 ist durch ein Umlenkblech 19 in eine Druckkammer 20 und eine mit Zufuhröffnungen 21 der Düsenkästen 9 verbundenen Verteilungskammer 22 unterteilt.

Der Gangabschnitt 3 ist auf der Seite der Seitenwand 7 des Kammerabschnitts 2 angeordnet und erstreckt sich über die gesamte Seitenwand 7, d.h. über die gesamte Länge des Kammerabschnitts 2 des Gehäuses. Seine Decke wird durch die Decke 5 des Kammerabschnittes 2, die über die Seitenwand 7 hinausragt, gebildet. Er weist einen Boden 23 und zwei Seitenwände 24, 25 auf.

Der Boden 4 des Kammerabschnitts 2 ist mit Abstand zum Hallenboden 26 angeordnet. Der Gangabschnitt 3 erstreckt sich über die gesamte Höhe des Kammerabschnittes 2 und ragt zum Hallenboden 26 hin über den Kammerabschnitt 2 hinaus, d. h. der Boden 23 des Gangabschnitts 2 ist tiefer und damit mit geringerem Abstand zum Hallenboden 26 als der Boden 4 des Kammerabschnitts 2 angeordnet. Dadurch ist im Innern des Gangabschnitts 3 ein begehbarer Innenraum 27 gebildet.

Das Gehäuse des Heißdampftrockners wird daher aus der gemeinsamen Decke 5 des Kammerabschnitts 2 und des Gangabschnitts 3, der Seitenwand 6 und dem Boden 4 des Kammerabaschnittes 2 sowie einem Abschnitt 28 der Seitenwand 25 des Gangabschnittes 3, der über die Seitenwand 7 des Kammerabschnittes 2 hinausragt, dem Boden 23 und der Seitenwand 25 des Gangabschnittes 3 gebildet.

An seiner äußeren Seitenwand 25 weist der Gangabschnitt 3 eine abgedichtete Einstiegtür 29 auf.

In der jeweiligen Behandlungskammer 2 ist der Umluftventilator 8 auf der dem Gangabschnitt 3 gegenüberliegenden Seite in der Nähe des Bodens 4 und der Seitenwand 6 des Kammerabschnitts 2 angeordnet, wobei eine Welle 30 des Umluftventilator 8 durch die Seitenwand 6 geführt und an einen unter dem Boden 4 angeordneten Antrieb 31 verbunden ist.

Die Behandlungskammern mit den Umluftvorrichtungen können im übrigen wie in der DE-A 199 15 923 beschrieben aufgebaut sein.

### Bezugszeichenliste

- 1: Warenbahn
- 2: Kammerabschnitt
- 3: Gangabschnitt
- 4: Boden
- 5: Decke
- 6: Seitenwand
- 7: Seitenwand
- 8: Umluftventilator
- 9: Düsenkästen
- 10: Rückströmraum
- 11: Rückströmraum
- 12: Rückströmraum
- 13: Ansaugkammer
- 14: Heizeinrichtung
- 15: Zuluftkammer
- 16: Zwischenwand
- 17: Zwischenboden
- 18: Reinigungssieb
- 19: Umlenkblech
- 20: Druckkammer
- 21: Zufuhröffnungen der Düsenkästen
- 22: Verteilungskammer
- 23: Boden
- 24: Seitenwand
- 25: Seitenwand
- 26: Hallenboden
- 27: Innenraum
- 28: Abschnitt der Seitenwand 25
- 29: Einstiegtür
- 30: Welle
- 31: Antrieb

## Patentansprüche

1. Heißdampftrockner zur Wärmebehandlung einer durchlaufenden Warenbahn (1) durch Aufblasen von Heißdampf,
mit einem dampfdichten Gehäuse mit einem Einlauf- und einem Auslaufschlitz,
mit einer Transportvorrichtung für die Warenbahn,
mit mindestens einer Behandlungskammer
mit mindestens einer Umlufteinrichtung mit einem Umluftventilator (8) und oberhalb und unterhalb der Warenbahn angeodneten Düsenkästen (9) mit auf die Warenbahn zielenden Düsenöffnungen und mit mindestens einer Einstiegöffnung
**dadurch gekennzeichnet daß**
das Gehäuses einen Kammerabschnitt (2) und einen Gangabschnitt (3) aufweist, wobei sich der Gangabschnitt (3) nahezu oder über die gesamte Länge und mindestens über die gesamte Höhe des Kammerabschnitts (2) des Gehäuses erstreckt und
eine Einstiegtür (29) aufweist.

2. Heißdampftrocker nach Anspruch 1, dessen Umluftventilatoren über Wellen mit außerhalb des Gehäuses angeordneten Antrieben verbunden sind, **dadurch gekennzeichnet, daß** die Antriebe (31) auf der dem Gangabschnitt (3) gegenüberliegenden Seite des Gehäuses angeordnet sind.

3. Heißdampftrockner nach Anspruch 2, bei dem der Kammerabaschnitt des Gehäuses mit Abstand zum Hallenboden angeordnet ist, **dadurch gekennzeichnet, daß** der Gangabschnitt (3) über den Kammerabschnitt (2) nach unten hinausragt, so daß der Abstand des Bodens (23) des Gangabschnittes (3) zum Hallenboden (26) geringer ist als der des Kammerabschnitts (2).

4. Heißdampftrockner nach Anspruch 3, **dadurch gekennzeichnet, daß** die Antriebe (31) unterhalb des Bodens (4) des Kammerabschnitts (2) angeordnet sind.

## Claims

1. Superheated steam dryer for heat treatment of a fabric web (1) running through the dryer by blowing superheated steam onto the web, including:
a steam-tight housing having an inlet slot and an outlet slot,
a conveying apparatus for the fabric web,
at least one treatment compartment having at least one air circulating device with an air circulation fan (8) and nozzle chests (9) disposed above and below the fabric web with nozzle orifices directed at the fabric web and with at least one access opening,
**characterised in that**
the housing has a compartment section (2) and a passage section (3), the passage section (3) extending over nearly all or all of the length and over at least the whole height of the compartment section (2) and having an access door (29).

2. Superheated steam dryer as claimed in Claim 1, the air circulation fans of which are connected by means of shafts with drives located outside the housing, **characterised in that** the drives (31) are located on the side of the housing which is opposite the passage section (3).

3. Superheated steam dryer as claimed in Claim 2, in which the compartment section of the housing is located at a distance from the hall floor, **characterised in that** the passage section (3) projects downwards beyond the compartment section (2), so that the distance between the bottom (23) of the passage section (3) and the hall floor (26) is less than that of the compartment section (2).

4. Superheated steam dryer as claimed in Claim 3, **characterised in that** the drives (31) are located beneath the bottom (4) of the compartment section (2).

## Revendications

1. Sécheur à vapeur surchauffée pour le traitement thermique d'une nappe de tissu (1) continue par soufflage de vapeur surchauffée,
avec un caisson étanche à la vapeur d'eau comportant une fente d'entrée et une fente de sortie,
avec un dispositif de transport pour la nappe de tissu,
avec au moins une chambre de traitement,
avec au moins un dispositif de circulation d'air avec un ventilateur de circulation (8) et des caissons à buses (9) disposés au-dessus et en dessous de la nappe de tissu avec des ouvertures de buses orientées vers la nappe de tissu et au moins une ouverture d'accès
**caractérisé en ce que**
le caisson présente une section chambre (2) et une section couloir (3), la section couloir (3) s'étendant pratiquement sur toute le longueur et au moins toute la hauteur de la section chambre (2) du caisson et présentant une porte d'accès (29).

2. Sécheur à vapeur surchauffée suivant la revendication 1, dont les ventilateurs de circulation sont reliés par des arbres à des entraînements disposés en dehors du caisson, **caractérisé en ce que** les entraînements (31) sont disposés du côté du caisson opposé à la section couloir (3).

3. Sécheur à vapeur surchauffée suivant la revendication 2, pour lequel la section chambre du caisson est disposée à distance du plancher du hall, **caractérisé en ce que** la section couloir (3) dépasse au-delà de la section chambre (2) vers le bas, de sorte que la distance du plancher (23) de la section couloir (3) au plancher du hall (26) est plus faible que celle de la section chambre (2).

4. Sécheur à vapeur surchauffée suivant la revendication 3, **caractérisé en ce que** les entraînements (31) sont disposés en dessous du plancher (4) de la section chambre (2).
